# EUROPÄISCHE PATENTSCHRIFT

(11) **EP 2 470 466 B1**
(45) Veröffentlichungstag und Bekanntmachung des Hinweises auf die Patenterteilung: **15.04.2015**
(21) Anmeldenummer: 10732976.5
(22) Anmeldetag: 15.07.2010
(51) Int. Cl.: B67D 1/08, B67D 7/02

(54) **EINWEGBEHÄLTER MIT FITTINGAUFSATZ**
DISPOSABLE CONTAINER WITH FITTING ATTACHMENT
RÉCIPIENT JETABLE AVEC DISPOSITIF DE FIXATION DE RACCORD

(43) Veröffentlichungstag der Anmeldung: 04.07.2012
(73) Patentinhaber: Ardagh MP Group Netherlands B.V., 7418 AH Deventer (NL)
(72) Erfinder: NEUKIRCH, Werner, 56626 Andernach (DE); SAUER, Hans Peter, 56218 Muelheim-Kaerlich (DE)
(74) Vertreter: Leonhard, Frank Reimund
(86) Internationale Anmeldenummer: PCT/EP2010/060261
(87) Internationale Veröffentlichungsnummer: WO 2012/007041

(56) Entgegenhaltungen:
- DE-A1- 10 138 365
- DE-A1-102006 061 120
- GB-A- 2 446 392

## Beschreibung

Die Erfindung betrifft ein Einweggebinde für unter Druck stehende Flüssigkeit, insbesondere Bier, umfassend einen Behälter als Speicherraum für die Flüssigkeit, eine in dem Behälter ausgebildete Füllöffnung zum Zuführen und zur Entnahme von Flüssigkeit und ein Fitting, das in der Füllöffnung angeordnet ist.

Einwegbehälter oder -gebinde für unter Druck stehende Flüssigkeit sind aus dem Stand der Technik bekannt. Die DE 10 2006 061 120 A1 offenbart beispielsweise einen Einwegbehälter in Form eines Kegs. Der Kegkörper weist einen angeformten Hals auf, in dem ein Einwegfitting unmittelbar kraft- oder formschlüssig befestigt ist. Durch den über den blasenartigen Kegkörper vorstehenden Hals mit dem daran befestigtem Fitting ist der Einwegbehälter mit Nachteil nur eingeschränkt stapelbar. Aufgrund ihrer exponierten Lage besteht des Weiteren das Risiko einer Beschädigung von Keghals sowie daran angeordnetem Fitting bei Transport oder Handhabung des Kegs. DE 101 38 365 A1 offenbart einen Einwegbehälter für Bier mit einem Fasskörprer und einem Fitting.

Ausgehend von dem vorbeschriebenen Stand der Technik liegt der Erfindung die **Aufgabe** zugrunde, ein Einweggebinde für unter Druck stehende Flüssigkeit, insbesondere für Getränke und Kohlendioxid enthaltende Getränke zu schaffen, welches die Vorteile bekannter Einweggebinde verinnerlicht, einfach herzustellen ist, während der Befüllung, des Transports, der Lagerung sowie der Nutzung durch einen Endverbraucher einfach handhabbar und gut lagerbar ist, insbesondere auf herkömmlichen Abfüllanlagen befüllt werden kann und bei dem das Fitting bei gleichzeitig guter Zugänglichkeit insbesondere während des Transports und der Lagerung vor Beschädigungen weitgehend geschützt ist.

Diese Aufgabe wird vorrichtungsseitig gelöst durch ein Einweggebinde für unter Druck stehende Flüssigkeit, nach einem der Ansprüche 1 bis 10.

Verfahrenseitig wird die Aufgabe nach Anspruch 11 gelöst durch ein Verfahren zum Herstellen eines Einweggebindes für unter Druck stehende Flüssigkeit, nach einem der Ansprüche 1 bis 10, wobei ein eine Füllöffnung aufweisender Behälter bereitgestellt wird, ein Aufsatz mit Fitting an oder auf dem Behälter angeordnet wird, so dass das Fitting die Füllöffnung flüssigkeitsdicht verschließt, und der Behälter über das Fitting mit Flüssigkeit befüllt wird. Erfindungsgemäß verschließt das Fitting die Füllöffnung mit besonderem Vorteil flüssigkeitsdicht und gasdicht, so dass der Behälter bei der Abfüllung eines Getränkes beispielsweise mit CO₂ vorgespannt werden kann und das CO₂ nicht entweichen kann.

Unter einem Behälter im Sinne der Erfindung ist insbesondere ein Fass, Keg, Einwegfass oder -Keg zu verstehen. Das Speichervolumen des Gebindes bzw. des Behälters kann weitgehend beliebig ausgebildet sein, beispielsweise in den üblichen 2,5-, 5-, 10-, 20-, 30,- oder 50-Liter-Größen. Der Behälter besteht vorzugsweise im Wesentlichen aus Metall, insbesondere aus Weiß- oder Aluminiumblech oder ähnlichen Werkstoffen. Er kann jedoch außerdem aus einem Kunststoff oder ähnlichem Material oder einer Kombination der vorgenannten Materialien bestehen. Mit besonderem Vorteil weist der Behälter wenigstens einen Vorsprung oder wenigstens eine Nut oder eine andere ähnliche Struktur auf, woran der Aufsatz festgelegt sein bzw. werden kann. Insbesondere kann der Behälter einen Behälterdeckel aufweisen, der mittels eines Falzes mit einer Behälterwandung oder -seitenwand verbunden ist, so dass der Aufsatz an dem Falz festgelegt sein kann. Nach einer besonderen Ausführungsform sind der Behälterboden und -deckel rund und die Behälterseitenwand radialsymmetrisch ausgebildet. Dadurch kann wiederum in besonders vorteilhafter Weise auf Herstellungsverfahren und -vorrichtungen für Einwegbehälter nach dem Stand der Technik zurückgegriffen werden. Dies betrifft insbesondere Maschinen und Anlagen zum Herstellen von Boden und Deckel sowie zu deren Zusammenfügen mit der Seitenwand.

Erfindungsgemäß ist das Fitting mittels des Aufsatzes in der Füllöffnung gehalten. Diese muss daher nicht, wie im Stand der Technik, derart ausgebildet sein, dass das Fitting an oder in ihr befestigt werden kann, beispielsweise in Form eines Halses oder ähnlichen zylinder- oder ringförmigen Bereichs, der genügend Platz für die Befestigung des Fittings bietet. Es ist insbesondere keine unmittelbare Verbindung oder Befestigung des Fittings am Behälter notwendig. Mit besonderem Vorteil kann die Füllöffnung einfach durch Entfernen eines Teils der Behälterwandung, z. B. durch Ausstanzen, eingebracht sein oder werden, was eine besonders einfache und kostengünstige Herstellung des Behälters ermöglicht. Des Weiteren muss der Behälter im Bereich um die Füllöffnung keine besondere Stabilität aufzuweisen, um beispielsweise eine Befestigung des Fittings oder einer Entnahmevorrichtung daran zu ermöglichen. Dies ist darin begründet, dass zwar das Fitting dichtend in der Füllöffnung angeordnet ist, jedoch nicht vom Füllöffnungsrand oder anderen Strukturen des Behälters gehalten ist. Vielmehr wird es durch den Aufsatz gehalten und befestigt, der wiederum an dem Behälter an einem dazu besonders gut geeigneten Platz angeordnet bzw. festgelegt ist.

Des weitern wird durch die Erfindung die Möglichkeit geschaffen, dass Fitting und Aufsatz vormontiert werden bzw. sein können. Die Einheit aus Aufsatz und Fitting kann flexibel bei unterschiedlichen Abfüllanlagen eingesetzt und verwendet werden. Zum einen ist eine Befüllung des Behälters ohne montierten Aufsatz mit Fitting stehend möglich, zum anderen kann der Behälter mit vormontiertem Aufsatz mit Fitting auf dem Kopf stehend auf einer Keg-Abfüllanlage befüllt werden.

Außerdem kann eine Einheit aus Aufsatz und Fitting mit unterschiedlich ausgebildeten Behältern und insbesondere mit unterschiedlich ausgebildeten Füllöffnungsgeometrien verwendet werden. Unabhängig von der Befestigung des Fittings kann bei unterschiedlichen Füllöffnungen und Füllöffnungsgeometrien eine Abstimmung von Fitting und Füllöffnung über ein zwischen Fitting und Füllöffnungsrand angeordnetes Dichtmittel oder -element bewirkt werden.

Das Fitting kann nach einer besonderen Ausführungsform der Erfindung als Einwegfitting ausgebildet sein und insbesondere im Wesentlichen aus Kunststoff bestehen. Eine Verwendung von mehrfach benutzbaren Fittings liegt allerdings ebenfalls im Bereich der Erfindung. Mit besonderem Vorteil ist das Fitting im Rahmen einer Vormontage des Aufsatzes an diesem anordbar. Es kann beispielsweise über ein Gewinde, ein oder mehrere Rastelemente oder Ähnliches mit dem Aufsatz verbunden sein. Andererseits kann das Fitting einteilig mit dem Aufsatz ausgebildet sein, so dass mit Vorteil eine Vormontage von Aufsatz und Fitting nicht notwendig ist. Das Fitting kann beliebig ausgebildet sein, insbesondere als Flach/Rund-Fitting, als Flach/Dreikant-Fitting oder als Korb-Fitting. Das Fitting kann ein Gehäuse aufweisen, das mit einer vollständig oder teilweise umlaufenden Raststruktur versehen ist, die einer Befestigung des Fittings am Aufsatz dient. Das einteilig mit dem Aufsatz ausgebildete Fitting bzw. die vormontierte Einheit aus Fitting und Aufsatz kann vor oder nach dem Befüllen des Einweggebindes an dem Behälter, insbesondere an dessen Oberseite, angeordnet sein oder werden.

Der Aufsatz kann insbesondere vollständig oder teilweise aus Kunststoff bestehen und nach einer weiteren Ausführungsform der Erfindung mittels wenigstens eines Rastelements, eines Gewindes oder einer anderen ähnlichen Verbindungseinheit an dem Behälter angeordnet sein oder werden. Rastelemente ermöglichen eine besonders einfache Montage des Aufsatzes, bei der der Aufsatz einfach auf den Behälter aufgesetzt wird und automatisch mit diesem verrasten kann.

Der Aufsatz kann mit besonderem Vorteil eine Befestigungsstruktur aufweisen, an der die vorgenannte Verbindungseinheit, insbesondere die Rastelemente angeordnet sein können. Die Befestigungsstruktur besitzt in vorteilhafter Weise eine Grundform, die im Wesentlichen der Grundform des Behälters oder Behälterrandes entspricht. Insbesondere kann die Befestigungsstruktur im Wesentlichen ring- oder zylinderförmig ausgebildet sein, besonders im Falle eines üblicherweise fassförmigen Behälters mit ringförmigem Behälterrand. Der Aufsatz oder dessen Befestigungsstruktur schließen mit Vorteil an die Außenform des Behälters an und vervollständigen diese in einer Weise, dass der Behälter mit Aufsatz eine Gebindeform ausbildet, die besonders gut transporttier-, handhab- sowie stapelbar ist. Nach einer weiteren Form kann an dem Aufsatz, insbesondere an der Befestigungsstruktur, wenigstens eine Handhabe zum Transport des Einweggebindes ausgebildet sein. Es ist vorteilhaft, wenn Aufsatz und/oder Befestigungsstruktur und/oder die wenigstens eine Handhabe auf der vom Behälter abgewandten Seite eine wenigstens bereichsweise flache Oberfläche ausbilden, die beim Stapeln und Lagern mehrer erfindungsgemäßer Gebinde als Standoder Auflagerfläche genutzt werden kann.

Erfindungsgemäß weist der Aufsatz eine Fittingaufnahme auf, die über Steg- oder Strebenelemente mit der vorzugsweise ringförmigen Befestigungsstruktur verbunden sein kann und über diese getragen ist. Ein derart ausgebildeter Aufsatz erfordert mit Vorteil einen verhältnismäßig geringen Materialeinsatz, ist leicht und einfach als Spritzgusselement herstellbar. Die Fittingaufnahme kann mit Vorteil über die Steg- oder Strebenelemente gegenüber der Befestigungsstruktur zentriert sein, so dass bei einer Montage des Aufsatzes auf den Behälter an dessen Behälterrand die Fittingaufnahme und damit auch das in dieser aufgenommene Fitting gegenüber dem Behälter zentriert ist und automatisch zentriert passend zur meist mittig im Behälterdeckel angeordneten Füllöffnung angeordnet ist bzw. werden kann. Mit besonderem Vorteil ist die Fittingaufnahme im Wesentlichen hohlzylinderförmig ausgebildet und besitzt einen oder mehrere gegenüber seiner hohlzylinderförmigen Wandung vorspringende Schulterbereiche, über die das Fitting relativ zur Fittingaufnahme und damit relativ zum Behälter in einer definierten axialen Lage angeordnet werden kann. Über die hohlzylinderförmige Wandung kann das Fitting zur Fittingaufnahme und zum Behälter zentriert werden. Der Aufsatz und/oder die Fittingaufnahme können des Weiteren Rastelemente aufweisen, die bei bestimmungsgemäß angeordnetem Fitting mit dessen Raststruktur zusammenwirken und das Fitting in der Fittingaufnahme fixieren.

Nach einer weiteren Ausführungsform der Erfindung ist in der Füllöffnung ein Dichtelement angeordnet, das zwischen Fitting und Füllöffnungsrand flüssigkeitsdicht und vorzugsweise zusätzlich gasdicht abdichtet. Eine weitere Funktion des Dichtelements kann die eines Adapterelements zur Anpassung unterschiedlicher Füllöffnungsgeometrien an das Fitting sein. Das Dichtelement kann insbesondere eine Nut oder einen Vorsprung aufweisen, die bzw. der einer Festlegung desselben in der Füllöffnung dienen. Auf diese Weise ist das Dichtelement vor Aufsetzen des Aufsatzes mit Fitting in der Füllöffnung des Behälters vormontierbar, so dass die Einheit aus Aufsatz und Fitting einfach vor oder nach dem Befüllen auf den Behälter aufgesetzt werden kann, wobei das Fitting automatisch in der Füllöffnung abdichtet. Alternativ kann das Dichtelement am Aufsatz oder am Fitting vormontierbar oder vormontiert sein, so dass es beim Aufsetzen von Aufsatz mit Fitting automatisch in die noch nicht abgedichtete Füllöffnung eingebracht wird und dort dichtend positioniert wird. Schließlich kann das Dichtelement mittels 2K-Technik an dem Aufsatz angeordnet sein.

Weitere Merkmale und Einzelheiten ergeben sich aus der folgenden beispielhaften Beschreibung der Erfindung anhand der Figuren. Dabei zeigt
- Fig. 1: eine schematische Aufsicht auf ein Einweggebinde,
- Fig. 2: das Einweggebinde aus Fig. 1 in einer Schnittteilansicht entlang der darin eingezeichneten Schnittlinie,
- Fig. 3: einen vergrößerten Ausschnitt aus Fig. 2 und
- Fig. 4: eine perspektivische Ansicht eines Teil des in den Fign. 1 bis 3 gezeigten Aufsatzes.

Das in den Figuren dargestellte Einweggebinde 1 weist einen Behälter 7 mit einem in der Fig. 2 nicht sichtbaren Behälterboden 2, einem Behälterdeckel 3 sowie einer Behälterseitenwand 4 auf. Der Behälterboden 2 ist mit der Behälterseitenwand 4 mittels einer Bördelung verbunden. so dass ein Falz ausgebildet ist. Der Behälterdeckel 3 ist in ähnlicher Weise mittels einer Bördelung mit der Behälterseitenwand 4 verbunden, so dass ein Falz 8 ausgebildet ist. Der Innenbereich des Behälterdeckels 3 ist aus dem Innenraum des Einweggebindes 1 hervorwölbend mit einer angrenzend an Falz 8 ausgebildeten ringförmig umlaufenden und in Richtung des Gebindeinnenraums vorspringenden Nut 9 ausgebildet.

Im Behälterdeckel 3 ist eine zentrale Füllöffnung 10 eingebracht, in die - wie nachfolgend noch genauer offenbart wird - vor oder nach dem Befüllen des Einweggebindes 1 ein Dichtelement 5 und ein Fitting 6 eingebracht wird. In den Figuren 1 bis 3 ist das fertig montierte Einweggebinde 1 dargestellt.

Auf und an dem Behälter 7 ist ein Aufsatz 11 angeordnet. Dieser weist eine im Wesentlichen ringförmige Befestigungsstruktur 12 auf, deren innenseitiger, umlaufender Rand 13 mit dem Falz 8 des Behälters über in den Figuren nicht näher dargestellte Rastelemente verbunden ist. Die Außenseite 14 der Befestigungsstruktur 12 ist abgestimmt auf die Grundform des Behälters 7 über den umlaufenden Rand 13 hinaus heruntergezogen und schließt im Wesentlichen bündig mit der Behälterseitenwand 4 ab.

An der vom Behälter 7 abgewandten Seite der Befestigungsstruktur 12 ist diese mit zwei Handhaben 15 versehen, deren Oberseite im Wesentlichen mit dem ringförmig umlaufenden Oberrand 16 der Befestigungsstruktur 12 fluchtet. Die vom Behälter 7 abgewandte Oberseite des Aufsatzes 11 ist daher insgesamt ringförmig und im Wesentlichen eben ausgebildet, so dass mehrere Gebinde (bei unmontiertem Zapfkopf 17) gut stapelbar und transportierbar sind.

An der zylinderförmig umlaufenden Innenwand 18 der Befestigungsstruktur 12 sind Strebenelemente 19, 20, 21, 22 angeordnet. Diese weisen von der ringförmigen Innenwand 18 in Richtung der zentralen Füllöffnung 10 und sind an ihren zur Füllöffnung weisenden Enden mit einer Fittingaufnahme 23 verbunden, die über die Strebenelemente 19, 20, 21, 22 relativ zur Füllöffnung 10 zentriert ist. Die Strebenelemente 19, 20, 21, 22 sind über ein Nut-und-Feder-System 24 mit der Innenwand 18 verbunden. Die von den Strebenelementen 19, 20, 21, 22 getragene Fittingaufnahme 23 dient ihrerseits wiederum der Anordnung und Befestigung des Fittings 6 zentriert zur Füllöffnung 10. Wie insbesondere in der Fig. 4 dargestellt ist, weist die Fittingaufnahme 23 eine im Wesentlichen zylinderförmige Wandung 32 auf, an deren dem Behälter 7 zugewandten Seite nach innen vorspringende Schulterelemente 31 angeordnet sind, während an ihrer vom Behälter 7 abgewandten Seite Rastelemente 27 platziert sind. Während die Wandung 32 das Fitting 6 relativ zum Behälter 7 und dessen Füllöffnung 10 zentriert, wird die axiale Lage des Fittings 6 durch die Schulterelemente 31 bestimmt, wobei das Fitting 6 durch die Rastelemente 27 gehalten wird.

Zwischen Fitting 6 und umlaufendem Rand der Füllöffnung 10 ist ein Dichtelement 5 angeordnet und dichtet die Füllöffnung 10 flüssigkeits- und vorzugweise auch gasdicht ab. Das Dichtelement 5 ist mit einer umlaufenden Nut 25 versehen, in die bei bestimmungsgemäßer Anordnung der umlaufende Rand der Füllöffnung 10 eingreift und das Dichtelement hält. Das Dichtelement 5 ist mit einer zentralen Öffnung versehen, deren Durchmesser geringfügig kleiner als der Außendurchmesser eines die Füllöffnung 10 durchragenden Halses 26 des Fittings 6 ist, so dass eine dichtende Anlage des Dichtelements 5 am Hals 26 gewährleistet ist.

Das Fitting 6 weist eine außenseitig umlaufende Stufe 28 auf, die bei bestimmungsgemäßer Anordnung des Fittings 6 in der Fittingaufnahme 23 mit deren Rastelementen 27 verrastet, so dass das Fitting sicher und fest in der Fittingaufnahme 23 angeordnet werden kann. Das Fitting 6 ragt mit seiner Oberseite 29 bei bestimmungsgemäßer Anordnung in der Fittingaufnahme 23 und der Füllöffnung 10 nicht über den Oberrand 16 der umlaufenden Befestigungsstruktur des Aufsatzes 11 hinaus. Auf diese Weise ist eine gute Stapelbarkeit und Transportierbarkeit auch bei montiertem Fitting gewährleistet. Des Weiteren ist das Fitting 6 durch die umlaufende Befestigungsstruktur 12 vor Beschädigungen im Wesentlichen geschützt.

Auf dem Fitting 6 ist in den Figuren beispielhaft ein Zapfkopf 17 dargestellt, dieser ist in bekannter Weise an dem Fitting 6 angeordnet. Des Weiteren ragt vom Fitting 6 ein Steig- und Füllrohr 30 in den Innenraum des Behälters 7 hinein.

**Bezugszeichenliste**

| | | | |
|---|---|---|---|
| 1 | Einweggebinde | 18 | Innenwand |
| 2 | Behälterboden | 19 | Strebenelement |
| 3 | Behälterdeckel | 20 | Strebenelement |
| 4 | Behälterseitenwand | 21 | Strebenelement |
| 5 | Dichtelement | 22 | Strebenelement |
| 6 | Fitting | 23 | Fittingaufnahme |
| 7 | Behälter | 24 | Nut-und-Feder-System |
| 8 | Falz | 25 | umlaufende Nut |
| 9 | Nut | 26 | Hals des Fitting |
| 10 | Füllöffnung | 27 | Rastelement |
| 11 | Aufsatz | 28 | Stufe |
| 12 | Befestigungsstruktur | 29 | Oberseite von 6 |
| 13 | umlaufender Rand | 30 | Steig- und Füllrohr |
| 14 | Außenseite von 12 | 31 | Schulterelement |
| 15 | Handhabe | 32 | Wandung |
| 16 | Oberrand | | |
| 17 | Zapfkopf | | |

## Patentansprüche

1. **Einweggebinde** (1) für eine unter Druck stehende Flüssigkeit, das Gebinde umfassend
- einen Behälter (7) als Speicherraum für die Flüssigkeit,
- eine in dem Behälter (7) ausgebildete Füllöffnung (10) zum Zuführen und zur Entnahme der unter Druck stehenden Flüssigkeit;
- ein Fitting (6) für die Füllöffnung (10);
**gekennzeichnet durch**
- einen von oben aufgesetzten Aufsatz (11) mit einer Befestigungsstruktur (12), wobei der Aufsatz (11) Strebenelemente (19,20,21,22) aufweist, welche radial weiter innen eine Fittingaufnahme (23,32) halten, die über die Strebenelemente mit der Befestigungsstruktur (12) verbunden ist;
- wobei das Fitting (6) mittels des Aufsatzes (11) in der Fittingaufnahme (23) gehalten ist und das Fitting so in der Füllöffnung (10) angeordnet wird.

2. Einweggebinde nach Anspruch 1, wobei das Fitting (6) ein Einwegfitting ist, insbesondere aus Kunststoff.

3. Einweggebinde nach Anspruch 1 oder 2, wobei der Aufsatz (11) mittels Rastelementen an dem Behälter (7) an einer zwischen einem Behälterseitenwand (4) und einem Behälterdeckel (3) ausgebildeten Falz (8) angeordnet oder festgelegt ist.

4. Einweggebinde nach einem der vorhergehenden Ansprüche, wobei der Aufsatz (11) die ringförmige Befestigungsstruktur (12) aufweist, über welche der Aufsatz (11) an dem Behälter (7) angeordnet ist.

5. Einweggebinde nach Anspruch 4, wobei das Fitting (6) für Bier als unter Druck stehende Flüssigkeit angepasst ist.

6. Einweggebinde nach einem der vorhergehenden Ansprüche, wobei an dem Aufsatz (11) oder an der Befestigungsstruktur (12) wenigstens eine Handhabe (15) zum Transport des Einweggebindes (1) ausgebildet ist.

7. Einweggebinde nach einem der vorhergehenden Ansprüche, wobei in der Füllöffnung (10) ein Dichtelement (5) angeordnet ist, das in der Füllöffnung (10) festgelegt ist.

8. Einweggebinde nach einem der vorhergehenden Ansprüche, wobei das Fitting (6) über ein Gewinde oder Rastelemente (27,28) mit der Fittingaufnahme (23) des Aufsatzes (11) verbunden ist.

9. Einweggebinde nach einem der vorhergehenden Ansprüchen, wobei das Fitting (6) ein Flach/Rund-Fitting, ein Flach/Dreikant-Fitting oder ein Korb-Fitting ist.

10. Einweggebinde nach Anspruch 7, wobei in der Füllöffnung (10) das Dichtelement (5) mittels einer Nut (25) oder mittels Rastvorsprüngen in der Füllöffnung (10) festgelegt ist.

11. **Verfahren** zum Herstellen eines Einweggebindes (1) für unter Druck stehende Flüssigkeit nach einem der vorhergehenden Ansprüche, wobei der Aufsatz (11) mit dem Fitting (6) an dem Behälter (7) angeordnet wird, und das Fitting (6) die Öffnung als Füllöffnung (10) flüssigkeits- und/oder gasdicht verschließt, und der Behälter (7) über das Fitting (6) mit Bier befüllt wird.

## Claims

1. **Single-use package** (1) for a pressurized liquid, the package comprising
- a container (7) as a storage space for the liquid,
- a filling hole (10) formed in the container (7) for feeding and removing the pressurized liquid;
- a fitting (6) for the filling hole (10);
**characterized by**
- an attachment (11) attached from above having a fixing structure (12), the attachment (11) having strut elements (19,20,21,22) which, radially further inwards, hold a fitting receptacle (23,32) connected to the fixing structure (12) via the strut elements;
- wherein the fitting (6) is held in the fitting receptacle (23) by means of the attachment (11) and the fitting is thus arranged in the filling hole (10).

2. Single-use package according to claim 1, wherein the fitting (6) is a single-use fitting, especially made of plastic material.

3. Single-use package according to claim 1 or 2, wherein the attachment (11) is arranged at or fixed to the container (7) by means of latching elements at a seam (8) formed between a container side wall (4) and a container lid (3).

4. Single-use package according to any one of the preceding claims, wherein the attachment (11) comprises the annular fixing structure (12), via which the attachment (11) is arranged at the container (7).

5. Single-use package according to claim 4, wherein the fitting (6) is adapted for beer as the pressurized liquid.

6. Single-use package according to any one of preceding claims, wherein at least one handle (15) for transporting the single-use package (1) is formed at the attachment (11) or the fixing structure (12).

7. Single-use package according to any one of the preceding claims, wherein a sealing element (5) is arranged in the filling hole (10), which sealing element is fixed in the filling hole (10).

8. Single-use package according to any one of the preceding claims, wherein the fitting (6) is connected to the fitting receptacle (23) of the attachment (11) via a thread or latching elements (27, 28).

9. Single-use package according to any one of the preceding claims, wherein the fitting (6) is a flat/round fitting, a flat/three-corner fitting or a basket fitting.

10. Single-use package according to claim 7, wherein the sealing element (5) is fixed in the filling hole (10) by means of a groove (25) or by means of latching protrusions in the filling hole (10).

11. **Method** for manufacturing a single-use package (1) for pressurized liquid according to any one of the preceding claims, wherein the attachment (11) including the fitting (6) is arranged at the container (7), and the fitting (6) closes the aperture as the filling hole (10) in a liquid and/or gas-tight manner, and the container (7) is filled with beer via the fitting (6).

## Revendications

1. **Contenant à usage unique** (1) pour un liquide sous pression, le contenant comprenant
- un récipient (7) en tant que réservoir pour le liquide,
- un orifice de remplissage (10) ménagé dans le récipient (7) et destiné à introduire et à prélever le liquide sous pression ;
- une garniture (fitting) (6) pour l'orifice de remplissage (10) ;
**caractérisé par**
- une pièce rapportée (11) posée depuis le haut et comportant une structure de fixation (12), la pièce rapportée (11) présentant des éléments formant entretoise (19, 20, 21, 22) qui supportent radialement plus loin à l'intérieur un logement à garniture (23,32) qui est relié à la structure de fixation (12) par l'intermédiaire des éléments formant entretoise ;
- la garniture (6) étant maintenue dans le logement à garniture (23) au moyen de la pièce rapportée (11) et la garniture étant ainsi agencée dans l'orifice de remplissage (10).

2. Contenant à usage unique selon la revendication 1, la garniture (6) étant une garniture à usage unique, en particulier en matière plastique.

3. Contenant à usage unique selon la revendication 1 ou 2, la pièce rapportée (11) étant agencée ou immobilisée sur le récipient (7) au niveau d'une feuillure (8) réalisée entre une paroi latérale (4) du récipient et un couvercle (3) du récipient, au moyen d'éléments d'encliquetage.

4. Contenant à usage unique selon l'une des revendications précédentes, la pièce rapportée (11) présentant la structure de fixation (12) annulaire par laquelle la pièce rapportée (11) est agencée sur le récipient (7).

5. Contenant à usage unique selon la revendication 4, la garniture (6) étant adaptée à de la bière en tant que liquide sous pression.

6. Contenant à usage unique selon l'une des revendications précédentes, au moins une manette (15) destinée au transport du contenant à usage unique (1) étant réalisée sur la pièce rapportée (11) ou sur la structure de fixation (12).

7. Contenant à usage unique selon l'une des revendications précédentes, un élément d'étanchéité (5) étant agencé dans l'orifice de remplissage (10), qui est immobilisé dans l'orifice de remplissage (10).

8. Contenant à usage unique selon l'une des revendications précédentes, la garniture (6) étant reliée au logement à garniture (23) de la pièce rapportée (11) par l'intermédiaire d'un pas de vis ou d'éléments d'encliquetage (27,28).

9. Contenant à usage unique selon l'une des revendications précédentes, la garniture (6) étant une garniture plate/circulaire, une garniture plate/à trois pans ou une garniture creuse.

10. Contenant à usage unique selon la revendication 7, l'élément d'étanchéité (5) étant immobilisé dans l'orifice de remplissage (10) au moyen d'une gorge (25) ou au moyen de saillies d'encliquetage dans l'orifice de remplissage (10).

11. **Procédé** de réalisation d'un contenant à usage unique (1) destiné à un liquide sous pression, selon l'une des revendications précédentes, dans lequel on agence la pièce rapportée (11) avec la garniture (6) sur le récipient (7), la garniture (6) obturant de façon étanche aux liquides et/ou aux gaz l'orifice en tant qu'orifice de remplissage (10), et on remplit de bière le récipient (7) par l'intermédiaire de la garniture (6).
